# FASCICULE DE BREVET EUROPEEN

(11) **EP 4 176 321 B1**
(45) Date de publication et mention de la délivrance du brevet: **02.07.2025**
(21) Numéro de dépôt: 21733804.5
(22) Date de dépôt: 17.06.2021
(51) Int. Cl.: G04B 37/00

(54) **PIECE D'HORLOGERIE COMPRENANT UN DISPOSITIF AMPLIFICATEUR DE VIBRATIONS**
UHR, DIE EINE SCHWINGUNGSVERSTÄRKUNGSVORRICHTUNG UMFASST
TIMEPIECE COMPRISING A DEVICE FOR AMPLIFYING VIBRATIONS

(30) Priorité: 01.07.2020 EP 20183534
(43) Date de publication de la demande: 10.05.2023
(73) Titulaire: Patek Philippe SA Genève, 1204 Genève (CH)
(72) Inventeur: GEISER, Sylvain, 1228 Plan-les-Ouates (CH); BENOIST, Quentin, 1228 Plan-les-Ouates (CH)
(74) Mandataire: Bovard SA Neuchâtel
(86) Numéro de dépôt international: PCT/EP2021/066501
(87) Numéro de publication internationale: WO 2022/002622

(56) Documents cités:
- EP-A1- 3 644 133
- CH-A2- 708 957
- DE-U1- 9 415 102
- US-A- 605 192

## Description

La présente invention concerne une pièce d'horlogerie comprenant une boite renfermant un mouvement, au moins un dispositif générateur de vibrations destinées à produire au moins un son, au moins un dispositif d'amplification des vibrations générées par ledit dispositif générateur de vibrations, ledit dispositif d'amplification des vibrations comprenant un levier lié à un support par une articulation selon un seul axe de rotation, ledit levier étant agencé pour être actionné par un organe de transmission coopérant avec le dispositif générateur de vibrations pour transmettre audit levier les vibrations afin de le faire pivoter par rapport à son support selon un mouvement de vibration autour de son axe de rotation.

Une telle pièce d'horlogerie est par exemple une montre à sonnerie (telle que répétition minutes, grande sonnerie, petite sonnerie, alarme de réveil) pour laquelle le dispositif générateur de vibrations est par exemple un timbre agencé pour être frappé par un marteau lorsque la sonnerie est enclenchée pour générer des vibrations afin de produire un son. Le timbre se présente classiquement sous la forme d'un fil enroulé autour du mouvement. Le timbre est monté solidaire du bâti (ensemble de la platine et des ponts) de la montre par l'intermédiaire d'un talon ou porte-timbre, afin de transmettre les vibrations du timbre à l'ensemble de la montre (bâti, mouvement, composants d'habillage). Ainsi les vibrations du timbre sont transmises au porteur de la montre avec un maximum d'intensité.

La transmission du son étant obtenue par la mise en vibration de toute la montre, il a été proposé de rigidifier les différents éléments de la montre afin de favoriser la vibration de ces éléments et ainsi d'améliorer ladite transmission du son.

Cette solution a donné des résultats satisfaisants en termes de qualité de transmission du son mais a généré d'autres problèmes, tels que l'apparition de sons parasites. En effet, plus l'intensité sonore est grande, plus le mouvement vibre, et plus les différents composants du mouvement génèrent du bruit en vibrant. Cet ensemble de vibrations génère des bruits parasites.

Une solution pour amplifier le son est d'augmenter la force de frappe du marteau sur son timbre. Cela a permis d'avoir un gain sonore mais la qualité du son était dégradée par les bruits parasites.

La montre à sonnerie décrite dans la demande EP 3 644 133 propose de résoudre ce problème en utilisant la membrane de transmission sonore étanche mise en œuvre pour rendre étanche le boitier afin de protéger le mouvement et le dispositif de sonnerie de l'humidité et des saletés. La membrane peut être par exemple tenue par un joint O-ring. Ladite membrane de transmission sonore étanche est mise en contact avec un pont de transmission sonore solidaire d'une partie mobile selon un seul degré de liberté en rotation, ladite partie mobile étant associée à un talon portant un timbre. Ainsi, le pont de transmission sonore transmet des vibrations du talon, engendrées par celles du timbre, lorsqu'il est frappé par son marteau, directement à la membrane étanche selon une direction de vibration optimale pour faire vibrer ladite membrane étanche, ce qui augmente le volume du son perceptible à l'extérieur de la montre.

Toutefois, la membrane étanche étant par définition fixée sur son pourtour à un élément de la boite pour garantir l'étanchéité, ladite membrane, lorsqu'elle reçoit les vibrations du pont de transmission sonore, se déforme en se bombant dans un sens puis dans l'autre dans son premier mode vibratoire. Ces déformations génèrent un amortissement important, qui péjore la qualité du son. De plus, le contact entre le levier et la membrane peut être réalisé par une précontrainte du levier sur la membrane, ce qui amplifie l'amortissement. Dans le cas d'un contact fixe, la membrane se déformerait de façon non symétrique, ce qui rajouterait des contraintes.

La présente invention vise à remédier à ces inconvénients en proposant une pièce d'horlogerie comprenant un dispositif générateur de vibrations destinées à produire au moins un son et un dispositif d'amplification de ces vibrations permettant d'amplifier ledit son généré de manière significative, tout en préservant la qualité du son.

A cet effet, la présente invention concerne une pièce d'horlogerie comprenant une boite renfermant un mouvement, au moins un dispositif générateur de vibrations destinées à produire au moins un son, au moins un dispositif d'amplification des vibrations générées par ledit dispositif générateur de vibrations, ledit dispositif d'amplification des vibrations comprenant un levier lié à un support par une articulation selon un seul axe de rotation, ledit levier étant agencé pour être actionné par un organe de transmission coopérant avec le dispositif générateur de vibrations pour transmettre audit levier les vibrations afin de le faire pivoter par rapport à son support selon un mouvement de vibration autour de son axe de rotation.

Selon l'invention, le dispositif d'amplification des vibrations comprend au moins une plaque agencée pour coopérer avec le levier afin d'être déplacée selon un mouvement de vibration, ladite plaque étant logée dans la boite de manière à former sur le pourtour de ladite plaque un espace libre sur au moins 70%, de préférence au moins 80%, voire 100% de son périmètre.

Ainsi, lorsque la plaque reçoit les vibrations transmises par le levier et qu'elle entre dans son mouvement de vibration, ladite plaque, étant substantiellement libre de se déplacer, ne subit pratiquement aucune déformation et agit comme un piston sur l'air. Par conséquent, le son produit par le timbre est amplifié de manière importante tout en conservant une grande qualité.

Selon un premier mode de réalisation, la plaque est solidaire du levier et se déplace avec le levier selon un mouvement de rotation autour de l'axe de rotation dudit levier.

Selon une première variante, la plaque est fixée au levier par sa surface principale, de sorte que 100% du pourtour de la plaque est libre.

Selon une autre variante, la plaque est fixée au levier par son bord périphérique, de sorte que le dispositif d'amplification ne sera pas visible pour un utilisateur.

Selon un second mode de réalisation, la plaque est agencée pour coopérer avec le levier de manière à être animée d'un mouvement de translation linéaire selon un axe perpendiculaire à la plaque.

D'une manière avantageuse, la plaque coopère avec des moyens de guidage en translation linéaire selon ledit axe perpendiculaire à la plaque afin de garantir un mouvement linéaire.

Selon une première variante, lesdits moyens de guidage comprennent au moins trois attaches flexibles réparties régulièrement sur le pourtour de la plaque et reliant ladite plaque à un support de liaison.

Ainsi, le premier mode vibratoire de la plaque est un déplacement linéaire de la plaque entière par fléchissement desdites attaches.

Selon une autre variante, les moyens de guidage sont constitués par une potence comprenant un plateau central solidaire de la plaque et au moins trois bras élastiques reliant le plateau central à la boite.

Une telle potence permet avantageusement de générer un mouvement linéaire de l'ensemble de la plaque, 100% du pourtour de la plaque étant libre de se déplacer.

D'autres caractéristiques et avantages de la présente invention apparaîtront à la lecture de la description détaillée suivante de différents modes de réalisation de l'invention, donnés à titre d'exemples non limitatifs, et faite en référence aux dessins annexés dans lesquels :
- la figure 1 est une vue du fond d'une pièce d'horlogerie selon une première variante d'un premier mode de réalisation de l'invention ;
- la figure 2 est une vue en perspective d'une pièce d'horlogerie selon l'invention ;
- la figure 3 est une vue schématisée en coupe de la première variante du premier mode de réalisation de l'invention ;
- la figure 4 est une vue en perspective d'un levier utilisé dans l'invention ;
- la figure 5 est une vue schématisée côté fond d'une autre variante du premier mode de réalisation de l'invention ;
- la figure 6 est une vue schématisée côté fond d'une autre variante du premier mode de réalisation de l'invention ;
- la figure 7 est une vue schématisée en coupe d'une autre variante du premier mode de réalisation de l'invention ;
- la figure 8 est une vue d'une plaque selon une première variante d'un deuxième mode de réalisation de l'invention ;
- la figure 9 est une vue schématisée en coupe de la plaque de la figure 8 dans son premier mode vibratoire ;
- la figure 10 est une vue en perspective et en coupe, depuis le côté fond, d'une deuxième variante du deuxième mode de réalisation de l'invention ;
- la figure 11 est une vue en perspective depuis l'intérieur de la boite de la figure 10 ;
- la figure 12 est une vue en coupe du plateau de la potence et du levier selon la deuxième variante du deuxième mode de réalisation de l'invention ;
- la figure 13 est une vue en perspective d'un autre mode de réalisation de coopération de l'organe de transmission et du levier avec le dispositif générateur de vibrations ; et
- la figure 14 est une vue en coupe du levier de la figure 4.

La présente invention concerne une pièce d'horlogerie comprenant une boite renfermant un mouvement, au moins un dispositif générateur de vibrations destinées à produire au moins un son, au moins un dispositif d'amplification des vibrations générées par ledit dispositif générateur de vibrations ledit dispositif d'amplification des vibrations comprenant un levier lié à un support par une articulation selon un seul degré de liberté en rotation, c'est-à-dire selon un seul axe de rotation, ledit levier étant agencé pour être par ailleurs actionné par un organe de transmission non lié directement audit support et coopérant avec le dispositif générateur de vibrations pour transmettre audit levier les vibrations afin de le faire pivoter par rapport à son support selon un mouvement de vibration autour de son axe de rotation, le dispositif d'amplification des vibrations comprenant au moins une plaque agencée pour coopérer avec le levier et recevoir les vibrations amplifiées par le levier afin d'être déplacée selon un mouvement de vibration pour exercer une pression sur l'air afin de générer un son de l'intérieur vers l'extérieur de la pièce d'horlogerie, ladite plaque étant logée dans la boite de manière à former sur le pourtour de ladite plaque un espace libre sur au moins 70%, de préférence au moins 80%, plus préférentiellement au moins 90%, voire 100% selon les variantes, du périmètre de ladite plaque, espace libre par lequel un certain débit d'air peut passer.

Le mouvement de vibration de la plaque est amplifié car le point d'actionnement du levier, le point de pivotement du levier sur le support et le point de liaison du levier avec la plaque sont positionnés de sorte qu'un déplacement de l'organe de transmission généré par la vibration dudit organe de transmission en liaison avec le dispositif générateur de vibrations est transmis à la plaque par l'intermédiaire du levier, actionné par ledit organe de transmission, de manière amplifiée par l'effet de bras de levier dudit levier. Ainsi, le déplacement vibratoire amplifié de la plaque génère un son amplifié.

De plus, la plaque est fixée au levier par une zone définie, la plus réduite possible, le reste de la plaque étant dans le vide, et n'ayant aucun contact avec un autre élément de la pièce d'horlogerie.

La plaque est la plus grande possible pour déplacer, lors de son mouvement vibratoire, le plus d'air possible, tout en laissant un espace libre autour de ladite plaque par lequel de l'air peut passer afin de diminuer les efforts sur la plaque et d'amortir le moins possible les vibrations, de manière à ne pas péjorer la qualité du son amplifié. Ainsi la plaque est libre de se déplacer, sans déformation, afin de vibrer avec le moins d'amortissement possible, pour avoir un son puissant et propre.

Le but recherché est de faire entrer en résonnance la plaque par rapport au dispositif générateur de vibration, afin que le son propagé dure le plus longtemps possible.

La plaque peut être de forme circulaire ou polygonale, en fonction de la forme de la boite.

La plaque, à l'état de repos, peut être substantiellement plane ou être bombée en forme de coque, avec un rayon de courbure supérieur au diamètre de la montre, de préférence supérieur à 30 mm, plus préférentiellement supérieur à 50 mm, et de préférence compris entre 50 mm et 500 mm. Le côté concave de la plaque bombée est avantageusement dirigé vers l'extérieur de la boite, du côté de la sortie du son, le levier étant lié au côté convexe de la plaque. La configuration inverse est toutefois possible.

Dans la présente description, le terme « plaque » désigne d'une manière globale une plaque plane ou bombée.

La plaque est de préférence réalisée dans un matériau très léger et rigide afin d'avoir une grande réponse dynamique et de ne pas se déformer, en son centre mais également sur son pourtour libre, lors de son déplacement, tel que défini ci-dessus.

D'une manière avantageuse, la plaque présente une raideur telle que ladite plaque présente sur un intervalle de fréquence d'au moins deux octaves, et par exemple entre 1 kHz et 4 kHz, un comportement en piston tel que le déplacement moyen des points de la surface principale de la plaque est supérieur à 50%, de préférence supérieur à 75%, du déplacement maximal, c'est-à-dire du déplacement du point de la surface principale de la plaque qui se déplace le plus, de sorte que la plaque utilisée dans la présente invention ne présente sensiblement aucune déformation sur l'ensemble de sa surface, notamment en basse fréquence.

A titre de comparaison, une membrane étanche utilisée traditionnellement dans une sonnerie, dont les bords sont fixés à la boite, se déforme selon un mouvement parabolique de sorte que le déplacement moyen des points de la surface de la membrane est inférieur à 50% du déplacement maximal.

La plaque est réalisée de préférence en un matériau transparent. Par exemple, elle peut être en saphir, verre minéral, plexiglas, diamant, matériaux composites, cellulose, ou verre composite du type verre de sécurité, etc.

De préférence, la plaque est en verre minéral, en saphir ou en diamant.

Lorsque la plaque est utilisée comme cadran, comme cela sera décrit ci-après, la plaque est de préférence réalisée dans un matériau non transparent, tel que le silicium, le titane, le carbone ou l'aluminium.

La plaque doit être la plus rigide et la plus légère possible. Pour cela, son épaisseur est inférieure à 1 mm, de préférence inférieure ou égale à 0.5 mm, préférentiellement inférieure ou égale à 0.15 mm, et plus préférentiellement inférieure ou égale à 0.1 mm.

Le dispositif générateur de vibration peut être un timbre de sonnerie agencé pour être frappé par un marteau de sonnerie, ledit timbre de sonnerie étant solidaire de l'organe de transmission, et ledit organe de transmission étant solidaire du levier.

Dans une autre variante, le dispositif générateur de vibration peut être un disque rotatif et comportant un sillon gravé agencé pour générer un son, l'organe de transmission étant une aiguille solidaire du levier et agencée pour suivre le sillon sur le disque.

Dans une autre variante, le dispositif générateur de vibration peut être une boite à musique comprenant des lames vibrantes fixées par des plots, l'organe de transmission étant solidaire desdits plots et du levier.

Dans la description qui suit, le dispositif générateur de vibrations est un timbre de sonnerie frappé par un marteau de sonnerie de sorte que la pièce d'horlogerie comprend un mécanisme de sonnerie pour indiquer l'heure (répétition minutes, grande sonnerie, petite sonnerie) ou pour sonner à un moment prédéfini (réveil). La pièce d'horlogerie est de préférence une montre, et plus préférentiellement une montre-bracelet destinée à être portée par un utilisateur, à son poignet.

Sauf indication spécifique, la suite de la description de l'invention, en particulier du dispositif d'amplification des vibrations, s'appliquera de la même manière à une montre comprenant une boite à musique ou un disque rotatif lu par une aiguille dont une extrémité est solidaire du levier et l'autre extrémité est agencée pour lire le sillon gravé sur le disque rotatif. L'aiguille est montée sur le levier, par exemple par encastrement ou brasage, par exemple en étant introduite dans un orifice prévu à cet effet sur le levier.

En référence aux figures 1 et 2, la montre 1 comprend une boite 2 présentant une carrure 3, un fond 4, une lunette 5, et une première glace 6. Le fond 4 est annulaire et son ouverture centrale est fermée par une seconde glace 7. La lunette et la carrure peuvent être deux pièces différentes, ou former une seule pièce monobloc. De même, le fond et la carrure peuvent être deux pièces différentes ou former une seule pièce monobloc.

Dans la description qui suit, le dispositif d'amplification des vibrations et la plaque sont agencés pour générer des sons par le fond de la montre. Il est bien évident que le dispositif d'amplification des vibrations et la plaque peuvent être agencés de manière similaire mais à l'inverse pour générer des sons côté cadran de la montre.

En référence plus spécifiquement à la figure 1, la montre 1 comprend également un mouvement et un mécanisme de sonnerie 9 constituant le dispositif générateur de vibrations destinées à produire au moins un son. Le mouvement et le mécanisme de sonnerie 9 sont logés dans la carrure 3 de la boite 2, montés sur un bâti 10 (platine et ponts). Le mécanisme de sonnerie 9 comprend de manière connue des marteaux 12 agencés pour venir frapper le timbre de sonnerie 14, ici sous la forme d'un timbre fil ou lame de ressort enroulée autour du mouvement.

Afin d'amplifier les sons produits par le timbre 14, il est prévu un dispositif d'amplification 16 des vibrations générées par le timbre 14 comprenant un levier 20 lié à un support 22 par une articulation selon un seul axe de rotation 21, de sorte que ledit levier est monté basculant ou pivotant sur ledit support 22 autour dudit axe de rotation 21, ainsi qu'une plaque 18 (cf. figures 3 et suivantes) agencée pour recevoir lesdites vibrations amplifiées et générer un son amplifié de l'intérieur vers l'extérieur de la montre. Lorsque le son est transmis côté fond, la plaque 18 est montée côté fond 4, en étant positionnée parallèlement audit fond 4 au moins lorsqu'elle est dans une position de repos, non soumise à des vibrations, entre le mouvement et la seconde glace 7. Elle sera montée à l'intérieur de la lunette 5, en étant positionnée parallèlement à ladite lunette 5 au moins lorsqu'elle est dans sa position de repos, entre le mouvement et la première glace 6 lorsque le son sera transmis côté cadran.

D'une manière particulièrement préférée, le levier 20 et la plaque 18 sont agencés l'un par rapport à l'autre de telle sorte que l'axe de rotation 21 du levier 20 est parallèle au plan des surfaces principales de la plaque 18 au moins lorsque ladite plaque 18 est dans sa position de repos. On considère que les autres degrés de liberté du levier 20 sont négligeables par rapport à son degré de liberté en rotation autour de son axe de rotation 21.

En référence aux figures 3, 7, 10 et 11, le levier 20 est agencé pour être actionné par un organe de transmission 28 coopérant avec le timbre 14 pour transmettre au levier 20 les vibrations. L'organe de transmission 28 est positionné du même côté que le levier 20 par rapport à l'articulation 21 dudit levier 20 avec le support 22 de sorte que l'organe de transmission 28 n'est pas lié directement au support 22 sur lequel le levier 20 est monté articulé. L'organe de transmission 28 est de préférence solidaire du levier 20. L'organe de transmission 28 peut être constitué par exemple d'un talon ou porte-timbre solidaire du levier 20 et dans lequel le timbre 14 est monté, par exemple par encastrement, blocage par une vis ou brasage. A cet effet, l'organe de transmission 28 comporte par exemple un orifice 30 dans lequel le timbre 14 est introduit. Ainsi, le timbre 14 est solidaire du levier 20 et n'est pas fixé, via un talon, sur le bâti de la montre. L'organe de transmission 28 peut être rapporté ou d'une seule pièce avec le levier 20, comme représenté sur les figures 3, 7, 10 et 11. Lorsque l'organe de transmission 28 est d'une seule pièce avec le levier 20, le timbre est assemblé directement au levier, par soudure par exemple.

Selon une autre variante non représentée, l'organe de transmission 28 peut être d'une seule pièce avec le levier 20, en étant agencé pour former une pince dans lequel le timbre 14 est maintenu. Cet agencement permet de limiter le plus possible la perte de vibration.

Selon une autre variante représentée sur la figure 13, l'organe de transmission 28, qui est avantageusement d'une seule pièce avec le levier 20, ne porte pas le timbre 14 et ne constitue pas le talon du timbre 14, mais est agencé pour coopérer avec le timbre 14 par contact afin de pouvoir capter les vibrations du timbre 14 et actionner le levier 20 en conséquence pour transmettre les vibrations captées à la plaque 18. L'organe de transmission 28 peut coopérer avec le timbre 14 par simple contact ou présenter la forme d'une pince. Le timbre 14 est alors fixé sur un talon 64 fixé de préférence sur un élément de la boite, tel que la carrure ou le fond, ou éventuellement sur un élément du mouvement. De préférence, le point de captage de l'organe de transmission 28 sur le timbre 14 est relativement près de la zone d'encastrement au talon. Dans cette configuration, le point de captage des vibrations par le levier 20 est avantageusement positionné sur le timbre 14 et non sur son talon, afin d'avoir un faible amortissement des vibrations, l'amplitude du signal étant plus importante.

D'une manière avantageuse, le matériau du levier 20, du timbre 14 et de l'organe de transmission 28 est choisi pour réaliser ces trois éléments d'une seule pièce. Ce matériau est choisi comme transportant les vibrations, par exemple de l'acier ou le magnésium.

D'une manière avantageuse, le dispositif d'amplification des vibrations, et plus particulièrement le support 22 du levier 20 est isolé du mouvement, du mécanisme de sonnerie 9 et du bâti 10. A cet effet, le support 22 du levier 20 peut être monté sur un élément de l'habillage et plus particulièrement sur la lunette 5 si le son est transmis côté cadran, sur le fond 4, si le son est transmis par le fond. Lorsque le timbre de sonnerie 14 est encastré dans l'organe de transmission 28 solidaire du levier 20, ledit timbre 14 n'est pas fixé sur le bâti via un talon, comme traditionnellement, mais semble flotter autour du mouvement.

Le support 22 du levier 20 peut également être monté sur le mouvement, voire sur la carrure 3, mais avantageusement par l'intermédiaire d'un élément isolant, tel qu'un polymère, afin de garantir l'isolement du support 22 du mouvement, de la carrure et du bâti.

Lorsque le support 22 du levier 20 est monté sur la lunette 5, respectivement sur le fond 4, ladite lunette 5, respectivement ledit fond 4 peut être assemblé directement sur la carrure 3 de manière classique. Toutefois, afin de s'assurer qu'aucune vibration parasite n'arrivera sur la carrure 3 et donc au mouvement, ladite lunette 5, respectivement ledit fond 4 est avantageusement assemblé sur la carrure 3 par l'intermédiaire d'un élément isolant, tel qu'un polymère.

La plaque 18 étant également isolée du mouvement et du mécanisme de sonnerie 9, le dispositif d'amplification des vibrations et la plaque sont isolés du mouvement et du bâti de sorte que toutes les vibrations du timbre récupérées par le levier 20 sont dirigées et transmises à la plaque 18, sans transmission au mouvement, au bâti ou à la carrure.

Le levier 20 est de préférence réalisé dans un matériau très léger et très rigide. Par exemple, le levier 20 peut être réalisé en acier, titane, aluminium, magnésium, matériau composite, carbone, verre, saphir et céramique.

D'une manière avantageuse, le levier 20 peut être monté articulé ou pivotant sur le support 22 au moyen d'une seule rotule flexible 24 centrale comme représenté sur la figure 1. La rotule flexible (plus précisément le pivot flexible vu qu'il s'agit d'une articulation selon le seul axe de rotation 21) permet en cas de besoin de modifier le sens des vibrations. Notamment, dans le cas du timbre de sonnerie, ce dernier a tendance à vibrer de manière radiale, dans le sens de la frappe du marteau. De préférence, la position de la rotule flexible 24 (i.e. du pivot flexible) du levier 20 permet de modifier le sens des vibrations radiales du timbre de 90° pour les transformer en un mouvement de vibrations perpendiculaires au plan défini par le fond par exemple, c'est-à-dire le plan défini par la plaque 18 lorsqu'elle est en position de repos, par l'intermédiaire du pivotement dudit levier 20. De préférence, la rotule flexible 24 (i.e. le pivot flexible) est positionnée sur le centre de masse de l'ensemble timbre/levier/plaque.

Comme représenté sur la figure 4, le levier 20 peut être monté articulé ou pivotant sur le support 20 au moyen de deux rotules ou pivots flexibles 24, disposées aux extérieurs de la manière la plus écartée possible l'une de l'autre, afin d'assurer un meilleur guidage de la plaque 18 en diminuant les mouvements parasites, notamment les mouvements latéraux.

D'une manière avantageuse, l'épaisseur e de la paroi de la rotule flexible 24 (i.e. du pivot flexible) telle que représentée sur les figures 4 et 14 peut être modifiée afin de faire varier la fréquence de vibration du levier 20 et de la plaque 18, et en conséquence la longueur du son généré. De préférence, l'épaisseur e est choisie pour que la fréquence de vibration de l'ensemble levier 20/plaque 18 soit un multiple de la fréquence propre du timbre 14 afin que le système levier/plaque entre en résonance avec le timbre, ce qui va diminuer l'amortissement du son et donc augmenter la longueur de son. Lorsque plusieurs timbres sont utilisés, on pourra choisir, comme fréquence, une valeur moyenne des fréquences.

L'épaisseur du levier 20 peut être choisie pour être plus importante du côté de l'axe de rotation 21 et pour diminuer en direction de la plaque 18, afin de garder le plus de rigidité possible et de diminuer l'inertie du système.

Il est également possible de monter le levier 20 articulé ou pivotant sur le support 22 au moyen d'une goupille montée transversalement sur le support 22 et constituant l'axe de rotation 21 du levier 20. Le support 22 est alors contraint par un ressort.

Plus spécifiquement, le levier 20 comprend une première extrémité 20a montée articulée ou pivotante sur le support 22 et solidaire de l'organe de transmission 28 et une seconde extrémité 20b agencée pour coopérer avec la plaque 18. La longueur du levier 20, c'est-à-dire la distance entre sa première extrémité 20a et sa seconde extrémité 20b, varie en fonction des variantes de l'invention.

Selon un premier mode de réalisation de l'invention, la plaque 18 est solidaire du levier 20, en étant fixée audit levier 20 par une zone définie, et se déplace avec ledit levier 20 selon un mouvement de rotation vibratoire autour de l'axe de rotation 21 dudit levier 20, c'est-à-dire selon le même degré de liberté en rotation que le levier 20.

La plaque 18 comprend deux surfaces principales 18a, 18b parallèles au cadran et au fond lorsque ladite plaque 18 est dans sa position de repos, c'est-à-dire une face 18a côté fond et une face 18b côté cadran, lesdites surfaces principales 18a, 18b étant jointes par un bord latéral 18c.

Selon une première variante de ce premier mode de réalisation représentée sur la figure 3, la plaque 18 est fixée au levier 20 par l'une de ses surfaces principales, ici par sa face 18b côté cadran, de sorte que 100% du pourtour de la plaque 18 est libre. La fixation du levier 20 à la plaque 18 peut se faire par exemple au moyen d'une vis 32 vissée dans un trou prévu sur la plaque 18 et dans un trou 34 (cf. figure 4) prévu à la seconde extrémité 20b du levier 20, ou par collage, soudage, etc.

Le volume d'air déplacé sera plus grand sur la zone de la plaque 18 la plus éloignée de l'axe de rotation 21, représenté par les flèches de la figure 3.

Par ailleurs, la plaque 18 se déplaçant parallèlement au levier 20, il est possible de mettre un jeu extrêmement faible voir nul entre la plaque et le levier, ce qui permet de diminuer l'encombrement.

Selon une autre variante représentée sur la figure 5, la plaque 18 peut être découpée pour comprendre une ouverture radiale 36 dans laquelle est logé le levier 20, sans contact avec la plaque 18 de part et d'autre de l'ouverture radiale 36. Cela permet d'intégrer le levier 20 dans ladite ouverture radiale 36, en le faisant passer dans ladite ouverture radiale 36, ce qui permet de diminuer l'encombrement.

Il est également possible de prévoir d'ajourer certaines zones de la plaque 18 dans le but d'intégrer ladite plaque 18 dans le mouvement. Cela permet de diminuer l'encombrement. De préférence, lesdites zones ajourées sont positionnées là où le rendement est le plus faible.

Selon une autre variante représentée sur la figure 6, la pièce d'horlogerie comprend au moins deux dispositifs générateurs de vibrations répartis à l'intérieur de la boite 2, par exemple deux timbres différents 14', 14", au moins deux leviers 20', 20" articulés respectivement sur leur support 22', 22", et portant respectivement les timbres 14', 14", et au moins une première plaque 18' associée à l'un des leviers 14' et une deuxième plaque 14" associée à l'autre levier 14". Lesdites première et deuxième plaques 18', 18" peuvent avoir des formes complémentaires choisies pour occuper l'espace intérieur de la boite 2, en laissant un espace entièrement libre entre lesdites plaques 18', 18" et le bord périphérique de l'élément de la boite 2 au plus près desdites plaques, conformément à l'invention. Un espace libre 23 est formé également entre lesdites plaques 18', 18" pour permettre auxdites plaques 18', 18" de se déplacer librement indépendamment l'une de l'autre, selon leur propre mouvement de vibration, en fonction des mouvements vibratoires de leurs leviers respectifs 20', 20". Il est ainsi possible d'amplifier les sources de manière différentes. Par exemple, il est possible de régler différemment un timbre aigu et un timbre de basse. Dans le cas d'une répétition minute, il est par exemple possible de régler le timbre des heures et le timbre des minutes de manière indépendante.

Les timbres 14', 14" peuvent être positionnés autour des plaques 18', 18" l'un en face de l'autre ou à tout autre endroit. Il est bien évident qu'il est possible de prévoir plus de deux timbres.

Selon une autre variante du premier mode de réalisation de l'invention représentée sur la figure 7, la plaque 18 est fixée au levier 20 par son bord périphérique, par exemple par encastrement. A cet effet, le levier 20 présente une rainure 38 formant une pince d'encastrement dans laquelle la plaque 18 est maintenue, par la périphérie de ces faces principales 18a, 18b, comprimée par le levier 20. Dans une autre variante non représentée, il est prévu une plaquette additionnelle qui permet de fixer la plaque 18, par la périphérie de ces faces principales 18a, 18b, sur la face supérieure du levier 20. La plaque 18 peut être comprimée, par la périphérie des faces principales 18a, 18b entre la plaquette et la face supérieure du levier 20, ou la périphérie de la face principale 18a de la plaque est collée sous la plaquette qui est elle-même vissée sur la face supérieure du levier 20, la périphérie de la face principale 18b étant au contact de ladite face supérieure du levier 20. La longueur du levier 20 est réduite en conséquence pour ne correspondre sensiblement qu'à la longueur de la pince d'encastrement ou qu'à la surface nécessaire pour maintenir la périphérie des faces principales 18a, 18b de la plaque 18. Ainsi, il n'y a pas d'élément qui passe par-dessus le mouvement ou par-dessus le cadran. Le dispositif d'amplification ne sera alors pas visible pour un utilisateur, ce qui est particulièrement avantageux lorsque la plaque 18 est côté cadran.

Afin de combiner rigidité et légèreté de la plaque 18, ladite plaque peut avantageusement présenter une épaisseur qui augmente du bord périphérique auquel le levier 20 est fixé au bord périphérique opposé libre. La rigidité est plus importante proche du point de fixation au levier 20 et la légèreté est plus importante sur la zone de la plaque la plus éloignée.

D'une manière avantageuse, la plaque 18, lorsqu'elle est côté cadran, peut être agencée pour constituer elle-même un cadran, en étant percée au centre pour le passage des aiguilles. De préférence, le cadran est décalqué, sans applique ou autre élément rapporté afin de ne pas augmenter le poids de la plaque.

Dans ces variantes, le levier 20 comprend avantageusement les deux rotules ou pivots flexibles 24 décrites ci-dessus en référence à la figure 4, afin d'assurer le guidage de la plaque 18.

Dans une autre variante non représentée, la plaque 18 peut être réalisée de manière monobloc avec le levier 20 et le support 22 de sorte que le levier 20 et le support 22 sont constitués avantageusement par un rebord de la plaque 18, directement encastré dans un élément de la boite 2, le reste de la plaque étant dans le vide, afin de pouvoir vibrer librement. Le talon de timbre est fixé directement sur la plaque, proche de son point d'encastrement dans l'élément de la boite 2. Le talon de timbre et la plaque peuvent être réalisés de manière monobloc.

Selon un deuxième mode de réalisation de l'invention, la plaque 18 est agencée pour coopérer avec le levier 20 de manière à ce que toute la plaque 18 est animée d'un mouvement de translation linéaire selon un axe perpendiculaire à ladite plaque 18, l'axe de rotation 21 du levier 20 et la plaque 18 restant parallèles en mode vibratoire. Cela signifie que tous les points de la plaque se déplacent selon le même mouvement de translation linéaire.

De préférence, le point de liaison du levier 20 avec la plaque 18 se situe à une distance du centre de ladite plaque 18 inférieure à 40%, préférentiellement inférieure à 20%, de la largeur de ladite plaque 18. De manière particulièrement préférée, le point de liaison du levier 20 avec la plaque 18 se situe au centre de ladite plaque 18, afin d'avoir un effet de bras de levier maximal.

D'une manière avantageuse, la plaque 18 coopère avec des moyens de guidage en translation linéaire selon ledit axe perpendiculaire à la plaque afin de garantir que le mouvement reste linéaire.

Selon une première variante du deuxième mode de réalisation représentée sur les figures 8 et 9, lesdits moyens de guidage comprennent au moins trois attaches flexibles 40 réparties régulièrement sur le pourtour de la plaque 18 et reliant ladite plaque 18 à un support de liaison 42, solidaire par exemple d'un élément de la boite 2.

Ainsi, le premier mode vibratoire de la plaque est un déplacement linéaire de la plaque 18 entière par fléchissement desdites attaches 40 qui guident le déplacement vibratoire de la plaque 18 et du levier 20, comme représenté sur la figure 9.

Ledit support de liaison 42 constitue dans cette variante l'élément de la boite 2 au plus près de la plaque 18, délimitant avec la plaque 18 l'espace libre 44 autour de la plaque 18, entre le support de liaison 42 et ladite plaque 18.

Lorsque la plaque 18 est circulaire, les attaches 40 peuvent être au nombre de trois, distantes l'une de l'autre d'un angle de 120°, ou plus de trois. Ce principe permet de renforcer les basses fréquences par résonance du système plaque-attaches élastiques. La forme des attaches et leur nombre peuvent varier afin de déterminer les fréquences de résonance du système plaque-attaches. Par exemple, selon une variante non représentée, les attaches peuvent s'étendre de manière concentrique à la plaque, et être au nombre de trois ou plus.

Les dimensions, et notamment la longueur, des attaches 40 sont choisies pour gérer la souplesse (compliance) desdites attaches. Ainsi, une plus grande longueur permet d'augmenter la souplesse des attaches 40.

D'une manière avantageuse, les attaches flexibles ou souples 40 et le support de liaison 42 ont été formés par découpe dans la plaque 18, par exemple par laser. La découpe par laser présente l'avantage de former très précisément les attaches 40 afin de faire entrer en résonnance la plaque 18 par rapport au timbre 14. Cela permet également de dimensionner de manière précise la largeur de l'espace 44 entre la plaque 18 et le support de liaison 42, afin de gérer le débit d'air passant de ledit espace 44, comme cela sera décrit ci-après. D'une manière avantageuse, la largeur des attaches 40 est telle qu'au moins 70%, de préférence au moins 90% du pourtour de la plaque est libre de se déplacer.

Selon une autre variante du deuxième mode de réalisation de l'invention, représentée sur les figures 10 à 12, les moyens de guidage peuvent être constitués par une potence 46 comprenant un plateau central 48 solidaire de la plaque 18 et au moins trois bras élastiques 50 reliant le plateau central 48 à un élément de la boite 2, tel que la carrure 3.

De préférence, les bras 50 sont répartis régulièrement autour du plateau central 48 et présentent une grande longueur leur conférant une certaine élasticité ou souplesse pour garantir un guidage linéaire. Ils peuvent être rapportés sur l'élément de la boite 2, par exemple la carrure 3, tenus par un joint 52. Ils peuvent être également formés de manière monobloc avec l'élément de la boite 2.

La plaque 18 est solidaire du plateau central 48 par exemple par vissage, collage, soudage ou tout autre moyen de fixation approprié. La plaque 18 est fixée au plateau central 48 par son centre de sorte que 100% du pourtour de la plaque 18 est libre de se déplacer.

Afin d'avoir un mouvement vibratoire de la plaque 18 parfaitement linéaire, sans déformation de la plaque, ladite plaque 18 est de préférence accouplée au levier par une liaison sphérique.

Une telle liaison sphérique peut être assurée par une rotule flexible supplémentaire prévue à la seconde extrémité 20b du levier 20 entre ledit levier et le plateau central 48.

D'une manière avantageuse, et en référence plus particulièrement à la figure 12, une telle liaison sphérique peut également être assurée en prévoyant sur le plateau central 48 de la potence 46 une zone de contact 54 avec la seconde extrémité 20b libre du levier 20, ladite zone de contact 54 et ladite seconde extrémité 20b libre du levier 20 étant arrondies. De plus, le plateau central 48 et la seconde extrémité 20b libre du levier 20 comprennent respectivement un canal central 56, 58, perpendiculaires au plan principal de la plaque 18, communiquant l'un avec l'autre. Un fil élastique précontraint 60, tel qu'un fil de Nylon, traverse lesdits canaux 56, 58, une extrémité du fil élastique 60 étant solidaire du plateau central 48 et l'autre extrémité du fil élastique 60 étant solidaire de la seconde extrémité 20b libre du levier 20. Les extrémités du fil 60 peuvent être fixées au plateau 48 et au levier 20 respectivement par collage par exemple. Cet agencement permet d'accoupler le levier 20 et la plaque 18 par une fixation souple et de garantir un contact entre le levier 20 et la plaque 18 sans contrainte.

Indépendamment des modes de réalisation, et d'une manière avantageuse, l'espace libre formé autour de la plaque 18 présente, entre ladite plaque 18 et le bord périphérique de l'élément de la boite 2 au plus près de la plaque, une largeur comprise entre 10 µm et 500 µm, de préférence entre 10 µm et 400 µm, préférentiellement entre 10 µm et 300 µm, et plus préférentiellement entre 30 µm et 60 µm. Une largeur inférieure à 10 µm pourra être envisagée en fonction des technologies à disposition. Il en est de même pour l'espace libre laissé entre les plaques, lorsque plusieurs plaques sont utilisées comme représenté sur la figure 6.

L'espace libre formé autour de la plaque 18 est nécessaire pour travailler en mode piston et ainsi diminuer les frottements internes dans ladite plaque 18, mais il génère une fuite, qui doit être alors dimensionnée pour être la plus petite possible afin de diminuer la perte de puissance acoustique.

L'espace libre est également dimensionné par rapport aux ouvertures 62 (cf. figure 2) prévues par exemple latéralement sur la boite 2 et par lesquelles sort le son amplifié. La fuite et les ouvertures 62 peuvent être caractérisées par leur résistance acoustique. Les ouvertures 62 présentent une résistance acoustique très inférieure à celle de la fuite afin que la majorité de l'air comprimé sorte par lesdites ouvertures 62 pour propager le son amplifié. De préférence, le rapport des résistances acoustiques dans la plage de fréquence utile entre la fuite et les ouvertures 62 est au minimum de 2 et de préférence de 5.

Les ouvertures 62 peuvent avantageusement être fermées par des moyens d'obturation modulables agencés pour pouvoir régler le volume du son généré par la plaque 18 ou agencés pour fermer les ouvertures 62 une fois le son généré, par exemple en dehors du temps de sonnerie. Ces moyens d'obturation sont agencés pour pouvoir être déplacés entre une position de fermeture dans laquelle l'ouverture 62 est entièrement fermée et une position d'ouverture dans laquelle l'ouverture 62 est maximale, les positions intermédiaires permettant de boucher plus ou moins l'ouverture 62 pour régler le volume sonore. Par exemple, les moyens d'obturation peuvent comprendre un élément rotatif tel qu'une bague, montée en rotation sur le fond 4, et agencée pour tourner entre une position de fermeture dans laquelle l'ouverture 62 est entièrement bouchée et une position d'ouverture dans laquelle l'ouverture 62 est maximale.

D'une manière avantageuse lorsqu'on recherche à avoir une pièce d'horlogerie étanche, chaque ouverture 62 peut être protégée par un filtre perméable à l'air et imperméable à l'eau, afin d'éviter que les impuretés ou de l'eau ne rentrent dans la boite. De tels filtres sont connus de l'homme du métier.

La pièce d'horlogerie selon l'invention permet une amplification significative du son au moyen d'un levier articulé qui oriente les vibrations de la source sonore dans le bon axe, tout en préservant la qualité du son, qui ne subit pratiquement aucun amortissement du fait de l'utilisation d'une plaque libre autour de laquelle de l'air peut passer, de sorte que la plaque ne subit plus de contrainte de déformation. Contrairement à un dispositif utilisant une membrane étanche pour laquelle l'amortissement des vibrations est très important, les sons propagés étant très forts mais très courts, la présente invention permet d'obtenir une résonnance, avec des sons propagés forts, de bonne qualité et durant le plus longtemps possible.

Pour la plupart des exemples décrits ci-dessus, un seul timbre est représenté. Il est bien évident que plusieurs timbres peuvent être utilisés de la même manière.

## Revendications

1. Pièce d'horlogerie (1) comprenant une boite (2) renfermant un mouvement, au moins un dispositif générateur de vibrations destinées à produire au moins un son, au moins un dispositif (16) d'amplification des vibrations générées par ledit dispositif générateur de vibrations, ledit dispositif (16) d'amplification des vibrations comprenant un levier (20) lié à un support (22) par une articulation selon un seul axe de rotation (21), ledit levier étant agencé pour être actionné par un organe de transmission (28) coopérant avec le dispositif générateur de vibrations pour transmettre audit levier (20) les vibrations afin de faire pivoter ledit levier (20) par rapport à son support (22) selon un mouvement de vibration autour de son axe de rotation (21), le dispositif (16) d'amplification des vibrations comprenant au moins une plaque (18) agencée pour coopérer avec le levier afin d'être déplacée selon un mouvement de vibration, la pièce d'horlogerie étant **caractérisée en ce que** ladite plaque (18) est logée dans la boite (2) de manière à former sur le pourtour de ladite plaque (18) un espace libre sur au moins 70%, de préférence au moins 80%, du périmètre de ladite plaque (18).

2. Pièce d'horlogerie selon la revendication 1, **caractérisée en ce que** ladite plaque (18) présente une raideur telle que ladite plaque (18) présente sur un intervalle de fréquence d'au moins deux octaves un comportement en piston tel que le déplacement moyen des points de la surface de la plaque est supérieur à 50%, de préférence supérieur à 75%, du déplacement maximal.

3. Pièce d'horlogerie selon l'une des revendications 1 et 2, **caractérisée en ce que** la plaque (18) est solidaire du levier (20) et se déplace avec le levier (20) selon un mouvement de rotation autour de l'axe de rotation (21) dudit levier (20).

4. Pièce d'horlogerie selon la revendication 3, **caractérisée en ce que** la plaque (18) comprend deux surfaces principales (18a, 18b) jointes par un bord latéral (18c), ladite plaque étant fixée au levier (20) par l'une de ses surfaces principales.

5. Pièce d'horlogerie selon la revendication 4, **caractérisée en ce que** la plaque (18) comprend une ouverture (36) dans laquelle est logé le levier (20) sans contact avec la plaque (18) de part et d'autre de ladite ouverture (36).

6. Pièce d'horlogerie selon la revendication 3, **caractérisée en ce que** la plaque (18) est fixée au levier (20) par son bord périphérique.

7. Pièce d'horlogerie selon l'une des revendications 1 à 6, **caractérisée en ce que** le levier (20) est monté articulé sur le support (22) au moyen de deux rotules flexibles (24) disposées de manière à être écartées l'une de l'autre le plus possible.

8. Pièce d'horlogerie selon l'une des revendications 3 à 7, **caractérisée en ce qu'**elle comprend au moins deux dispositifs générateurs de vibrations, au moins deux leviers (20', 20"), et au moins une première plaque (18') associée à l'un des leviers (20') et une deuxième plaque (18") associée à l'autre levier (20"), lesdites première et deuxième plaques (18', 18") étant libres de se déplacer indépendamment l'une de l'autre selon leur propre mouvement de vibration.

9. Pièce d'horlogerie selon l'une des revendications 1 et 2, **caractérisée en ce que** la plaque (18) est agencée pour coopérer avec le levier (20) de manière à être animée d'un mouvement de translation linéaire selon un axe perpendiculaire à la plaque (18).

10. Pièce d'horlogerie selon la revendication 9, **caractérisée en ce que** la plaque (18) coopère avec des moyens de guidage en translation linéaire selon ledit axe perpendiculaire à la plaque (18).

11. Pièce d'horlogerie selon la revendication 10, **caractérisée en ce que** lesdits moyens de guidage comprennent au moins trois attaches flexibles (40) réparties régulièrement sur le pourtour de la plaque (18) et reliant ladite plaque (18) à un support de liaison (42).

12. Pièce d'horlogerie selon la revendication 11, **caractérisée en ce que** lesdites attaches (40) et le support de liaison (42) ont été formés par découpe dans la plaque (18).

13. Pièce d'horlogerie selon la revendication 10, **caractérisée en ce que** lesdits moyens de guidage sont constitués par une potence (46) comprenant un plateau central (48) solidaire de la plaque (18) et au moins trois bras élastiques (50) reliant le plateau central (48) à la boite (2).

14. Pièce d'horlogerie selon l'une des revendications 9 à 13, **caractérisée en ce que** la plaque (18) est accouplée au levier (20) par une liaison sphérique.

15. Pièce d'horlogerie selon les revendications 13 et 14, **caractérisée en ce que** le plateau central (48) de la potence (46) comprend une zone de contact (54) avec l'extrémité libre (20b) du levier (20), ladite zone de contact (54) et ladite extrémité libre (20b) étant arrondies, **en ce que** le plateau central (48) et l'extrémité libre (20b) du levier (20) comprennent respectivement un canal central (56, 58) perpendiculaire à la plaque (18) , communiquant l'un avec l'autre, et **en ce qu'**un fil élastique (60) précontraint traverse lesdits canaux (56, 58), une extrémité du fil élastique (60) étant solidaire du plateau central (48) et l'autre extrémité du fil élastique (60) étant solidaire de l'extrémité libre (20b) du levier (20).

16. Pièce d'horlogerie selon l'une des revendications précédentes, **caractérisée en ce que** l'espace libre formé autour de la plaque (18) présente, entre ladite plaque (18) et le bord périphérique de la boite (2) au plus près de la plaque (18), une largeur comprise entre 10 µm et 500 µm, et de préférence entre 30 µm et 60 µm.

17. Pièce d'horlogerie selon l'une des revendications précédentes, **caractérisée en ce que** le dispositif générateur de vibration est un timbre de sonnerie (14) agencé pour être frappé par un marteau de sonnerie (12), ledit timbre de sonnerie (14) étant solidaire de l'organe de transmission (28), ledit organe de transmission (28) étant solidaire du levier (20).

18. Pièce d'horlogerie selon l'une des revendications 1 à 16, **caractérisée en ce que** le dispositif générateur de vibration est un disque rotatif et comportant un sillon gravé agencé pour générer un son, l'organe de transmission (28) étant une aiguille solidaire du levier (20) et agencée pour suivre le sillon sur le disque.

## Patentansprüche

1. Uhr (1), umfassend ein Gehäuse (2) enthaltend ein Uhrwerk, mindestens eine Vorrichtung zum Erzeugen von Schwingungen, die dazu bestimmt sind, mindestens einen Ton zu produzieren, mindestens eine Vorrichtung (16) zum Verstärken der Schwingungen, die von der besagten Vorrichtung zum Erzeugen von Schwingungen erzeugt werden, wobei die besagte Vorrichtung (16) zum Verstärken der Schwingungen einen Hebel (20) umfasst, der durch ein Gelenk entlang einer einzigen Drehachse (21) mit einem Träger (22) verbunden ist, wobei der besagte Hebel so ausgelegt ist, um durch ein Übertragungsorgan (28), das mit der Vorrichtung zum Erzeugen von Schwingungen zusammenwirkt, betätigt zu werden, um die Schwingungen auf den besagten Hebel (20) zu übertragen, um den besagten Hebel (20) in Bezug auf seinen Träger (22) in einer Schwingungsbewegung um seine Drehachse (21) herum in Drehung zu versetzen, wobei die Vorrichtung (16) zum Verstärken der Schwingungen mindestens eine Platte (18) umfasst, die ausgelegt ist, um mit dem Hebel zusammenzuwirken, sodass sie in einer Schwingungsbewegung verschoben wird, wobei die Uhr **dadurch gekennzeichnet ist, dass** die besagte Platte (18) so in dem Gehäuse (2) gelagert ist, um an dem Umfang der besagten Platte (18) einen Freiraum auf mindestens 70 %, vorzugsweise mindestens 80 % des Perimeters der besagten Platte (18) zu bilden.

2. Uhr nach Anspruch 1, **dadurch gekennzeichnet, dass** die besagte Platte (18) eine derartige Steifigkeit aufweist, dass die besagte Platte (18) über einen Frequenzintervall von mindestens zwei Oktaven ein derartiges Kolbenverhalten aufweist, dass die durchschnittliche Verschiebung der Punkte der Fläche der Platte mehr als 50 %, vorzugsweise mehr als 75 % der maximalen Verschiebung beträgt.

3. Uhr nach einem der Ansprüche 1 und 2, **dadurch gekennzeichnet, dass** die Platte (18) mit dem Hebel (20) fest verbunden ist und sich mit dem Hebel (20) in einer Drehbewegung um die Drehachse (21) des besagten Hebels (20) verschiebt.

4. Uhr nach Anspruch 3, **dadurch gekennzeichnet, dass** die Platte (18) zwei Hauptflächen (18a, 18b) umfasst, die durch eine Seitenkante (18c) verbunden sind, wobei die besagte Platte mit einer ihrer Hauptflächen an dem Hebel (20) befestigt ist.

5. Uhr nach Anspruch 4, **dadurch gekennzeichnet, dass** die Platte (18) eine Öffnung (36) umfasst, in welcher der Hebel (20) gelagert ist, ohne die Platte (18) an beiden Seiten der besagten Öffnung (36) zu berühren.

6. Uhr nach Anspruch 3, **dadurch gekennzeichnet, dass** die Platte (18) mit ihrem peripheren Rand an dem Hebel (20) befestigt ist.

7. Uhr nach einem der vorstehenden Ansprüche 1 bis 6, **dadurch gekennzeichnet, dass** der Hebel (20) mittels zwei flexiblen Kugelgelenken (24), die so weit wie möglich voneinander entfernt angeordnet sind, gelenkig auf dem Träger (22) angebracht ist.

8. Uhr nach einem der vorstehenden Ansprüche 3 bis 7, **dadurch gekennzeichnet, dass** sie mindestens zwei Vorrichtungen zum Erzeugen von Schwingungen, mindestens zwei Hebel (20', 20") und mindestens eine erste Platte (18'), die mit einem der Hebel (20') verbunden ist, und eine zweite Platte (18"), die mit dem anderen Hebel (20") verbunden ist, umfasst, wobei die besagten ersten und zweiten Platten (18', 18") unabhängig voneinander entsprechend ihrer eigenen Schwingungsbewegung frei verschiebbar sind.

9. Uhr nach einem der Ansprüche 1 und 2, **dadurch gekennzeichnet, dass** die Platte (18) ausgelegt ist, um mit dem Hebel (20) so zusammenzuwirken, dass sie in eine lineare Translationsbewegung entlang einer zur Platte (18) senkrechten Achse versetzt wird.

10. Uhr nach Anspruch 9, **dadurch gekennzeichnet, dass** die Platte (18) mit Führungsmitteln in linearer Translationsbewegung entlang der besagten, zur Platte (18) senkrechten Achse zusammenwirkt.

11. Uhr nach Anspruch 10, **dadurch gekennzeichnet, dass** die besagten Führungsmittel mindestens drei flexible Befestigungen (40) umfassen, die auf dem Umfang der Platte (18) gleichmässig verteilt sind und die besagte Platte (18) mit einem Verbindungsträger (42) verbinden.

12. Uhr nach Anspruch 11, **dadurch gekennzeichnet, dass** die besagten Befestigungen (40) und der Verbindungsträger (42) durch Einschneiden in die Platte (18) gebildet wurden.

13. Uhr nach Anspruch 10, **dadurch gekennzeichnet, dass** die besagten Führungsmittel aus einem Halter (46) bestehen, der eine mit der Platte (18) fest verbundene Mittelplatte (48) und mindestens drei elastische Arme (50), die die Mittelplatte (48) mit dem Gehäuse (2) verbinden, umfasst.

14. Uhr nach einem der Ansprüche 9 bis 13, **dadurch gekennzeichnet, dass** die Platte (18) durch eine Kugelverbindung mit dem Hebel (20) gekoppelt ist.

15. Uhr nach den Ansprüchen 13 und 14, **dadurch gekennzeichnet, dass** die Mittelplatte (48) des Halters (46) einen Berührungsbereich (54) mit dem freien Ende (20b) des Hebels (20) umfasst, wobei der besagte Berührungsbereich (54) und das besagte freie Ende (20b) abgerundet sind, dadurch, dass die Mittelplatte (48) und das freie Ende (20b) des Hebels (20) jeweils einen zur Platte (18) senkrechten Mittelkanal (56, 58) umfassen, die miteinander in Verbindung stehen, und dadurch, dass ein vorgespannter elastischer Draht (60) durch die besagten Kanäle (56, 58) verläuft, wobei ein Ende des elastischen Drahtes (60) mit der Mittelplatte (48) fest verbunden ist und das andere Ende des elastischen Drahtes (60) mit dem freien Ende (20b) des Hebels (20) fest verbunden ist.

16. Uhr nach einem der vorstehenden Ansprüche, **dadurch gekennzeichnet, dass** der um die Platte (18) gebildete Freiraum zwischen der besagten Platte (18) und dem der Platte (18) am nächsten gelegenen peripheren Rand des Gehäuses (2) eine Breite zwischen 10 µm und 500 µm, und vorzugsweise zwischen 30 µm und 60 µm, aufweist.

17. Uhr nach einem der vorstehenden Ansprüche, **dadurch gekennzeichnet, dass** die Vorrichtung zum Erzeugen von Schwingung eine Tonfeder (14) ist, die ausgelegt ist, um von einem Schlagwerkhammer (12) geschlagen zu werden, wobei die besagte Tonfeder (14) mit dem Übertragungsorgan (28) fest verbunden ist, wobei das besagte Übertragungsorgan (28) mit dem Hebel (20) fest verbunden ist.

18. Uhr nach einem der Ansprüche 1 bis 16, **dadurch gekennzeichnet, dass** die Vorrichtung zum Erzeugen von Schwingung eine rotierende Scheibe ist und eine eingravierte Furche umfasst, die ausgelegt ist, um einen Ton zu erzeugen, wobei das Übertragungsorgan (28) ein mit dem Hebel (20) fest verbundener Zeiger ist und ausgelegt ist, um der Furche auf der Scheibe zu folgen.

## Claims

1. A timepiece (1) comprising a case (2) containing a movement, at least one device for generating vibrations intended to produce at least one sound, at least one device (16) for amplifying the vibrations generated by said vibration-generating device, said device (16) for amplifying the vibrations comprising a lever (20) linked to a support (22) by an articulation about a single axis of rotation (21), said lever being arranged to be actuated by a transmission member (28) cooperating with the vibration-generating device to transmit the vibrations to said lever (20) in order to make said lever (20) pivot with respect to its support (22) according to a vibration movement around its axis of rotation (21), the device (16) for amplifying the vibrations comprising at least one plate (18) arranged to cooperate with the lever in order to be displaced according to a vibration movement, the timepiece being **characterized in that** said plate (18) is housed in the case (2) so as to form a free space on the periphery of said plate (18) over at least 70%, preferably at least 80%, of the perimeter of said plate (18).

2. The timepiece according to Claim 1, **characterized in that** said plate (18) has a stiffness such that said plate (18) acts like a piston over a frequency interval of at least two octaves such that the average displacement of the points on the surface of the plate is greater than 50%, preferably greater than 75%, of the maximum displacement.

3. The timepiece according to any one of Claims 1 and 2, **characterized in that** the plate (18) is integral with the lever (20) and is displaced with the lever (20) in a rotational movement around the axis of rotation (21) of said lever (20).

4. The timepiece according to Claim 3, **characterized in that** plate (18) comprises two main surfaces (18a, 18b) joined by a lateral edge (18c), said plate (18) being fixed to the lever (20) by one of its main surfaces.

5. The timepiece according to Claim 4, **characterized in that** the plate (18) comprises an opening (36) in which the lever (20) is housed without contacting the plate (18) on either side of said opening (36).

6. The timepiece according to Claim 3, **characterized in that** the plate (18) is fixed to the lever (20) by its peripheral edge.

7. The timepiece according to any one of Claims 1 to 6, **characterized in that** the lever (20) is mounted in an articulated manner on the support (22) by means of two flexible ball joints (24) disposed so as to be spaced apart from one another as much as possible.

8. The timepiece according to any one of Claims 3 to 7, **characterized in that** it comprises at least two vibration-generating devices, at least two levers (20', 20"), and at least one first plate (18') associated with one of the levers (20') and a second plate (18") associated with the other lever (20"), said first and second plates (18', 18") being free to be displaced independently of one another according to their own vibration movement.

9. The timepiece according to any one of Claims 1 and 2, **characterized in that** the plate (18) is arranged to cooperate with the lever (20) so as to be driven by a linear translational movement along an axis perpendicular to the plate (18).

10. The timepiece according to Claim 9, **characterized in that** the plate (18) cooperates with guide means in linear translation along said axis perpendicular to the plate (18).

11. The timepiece according to Claim 10, **characterized in that** said guide means comprise at least three flexible attachments (40) distributed regularly over the periphery of the plate (18) and connecting said plate (18) to a linking support (42).

12. The timepiece according to Claim 11, **characterized in that** said attachments (40) and the linking support (42) have been shaped by cutting into the plate (18).

13. The timepiece according to Claim 10, **characterized in that** said guide means consist of a bracket (46) comprising a central plate (48) integral with the plate (18) and at least three elastic arms (50) connecting the central plate (48) to the case (2).

14. The timepiece according to any one of Claims 9 to 13, **characterized in that** the plate (18) is coupled to the lever (20) by a spherical linkage.

15. The timepiece according to Claims 13 and 14, **characterized in that** the central plate (48) of the bracket (46) comprises a contact area (54) with the free end (20b) of the lever (20), said contact area (54) and said free end (20b) being rounded, **in that** the central plate (48) and the free end (20b) of the lever (20) respectively comprise a central channel (56, 58) perpendicular to the plate (18), communicating with one another, and **in that** a prestressed elastic wire (60) passes through said channels (56, 58), one end of the elastic wire (60) being integral with the central plate (48) and the other end of the elastic wire (60) being integral with the free end (20b) of the lever (20).

16. The timepiece according to any one of the preceding claims, **characterized in that** the free space formed around the plate (18) has, between said plate (18) and the peripheral edge of the case (2) closest to the plate (18), a width of between 10 µm and 500 µm and, preferably, between 30 µm and 60 µm.

17. The timepiece according to any one of the preceding claims, **characterized in that** the vibration-generating device is a strike-gong (14) arranged to be struck by a strike-hammer (12), said strike-gong (14) being integral with the transmission member (28), said transmission member (28) being integral with the lever (20).

18. The timepiece according to any one of Claims 1 to 16, **characterized in that** the vibration-generating device is a rotating disk and includes an engraved groove arranged to generate a sound, the transmission member (28) being a hand integral with the lever (20) and arranged to follow the groove on the disk.
